# EUROPÄISCHE PATENTSCHRIFT

(11) **EP 2 785 923 B1**
(45) Veröffentlichungstag und Bekanntmachung des Hinweises auf die Patenterteilung: **03.04.2019**
(21) Anmeldenummer: 12794967.5
(22) Anmeldetag: 30.11.2012
(51) Int. Cl.: E02F 3/88, E02F 3/90, E02F 7/06

(54) **SEITENWECHSELBARER FÜHRUNGSARM FÜR SAUGBAGGER**
SIDE-SWITCHABLE GUIDE ARM FOR SUCTION DREDGER
BRAS DE GUIDAGE POUVANT CHANGER DE CÔTÉ POUR DRAGUE SUCEUSE

(30) Priorität: 02.12.2011 DE 102011119924
(43) Veröffentlichungstag der Anmeldung: 08.10.2014
(73) Patentinhaber: Braun, Alfons, 76726 Germersheim (DE); Walther, Rolf, 67363 Lustadt (DE); Walther, Frank, 67360 Lingenfeld (DE)
(72) Erfinder: Braun, Alfons, 76726 Germersheim (DE); Walther, Rolf, 67363 Lustadt (DE); Walther, Frank, 67360 Lingenfeld (DE)
(74) Vertreter: Vonnemann, Gerhard
(86) Internationale Anmeldenummer: PCT/EP2012/074116
(87) Internationale Veröffentlichungsnummer: WO 2013/079671

(56) Entgegenhaltungen:
- EP-A1- 0 640 720
- WO-A1-2011/120621
- DE-U1- 9 016 448
- DE-U1- 29 923 449
- GB-A- 2 468 785
- US-A1- 2002 139 014
- US-A1- 2010 326 481

## Beschreibung

Die Erfindung betrifft einen Saugbagger zum Aufnehmen von Sauggut, wie Erdreich an erdverlegten Leitungen oder Schlämme, mit einer pneumatischen Saugturbine zur Erzeugung eines Saugluftstromes, die an einem Sammelbehälter angeschlossen ist, in welchen ein Saugschlauch mündet, wobei der Saugschlauch von einem an einer vertikalen Drehachse schwenkbaren Führungsarm beweglich gehaltert ist.

Ein solcher Saugbagger ist aus der deutschen Gebrauchsmusterschrift DE 20 2010 007 463.0 U1 oder DE 90 16 448.2 U1 oder der DE 38 37 670 A1 bekannt. Das Gebrauchsmuster offenbart einen Saugbagger zum Aufnehmen von Sauggut, wie Erdreich an erdverlegten Leitungen oder Schlämme, mit einem pneumatischen Saugaggregat zur Erzeugung eines Saugluftstromes, das an einem Sammelbehälter angeschlossen ist, oberhalb desselben sich ein Führungsraum für die mit Sauggut beladene Saugluft befindet, in welchen ein nach außen ragendes Rohr für den Anschluss eines Saugschlauches mit einem Saugkopf zum Aufnehmen des Sauggutes mündet, das sich in dem Sammelbehälter abscheidet. Das Saugaggregat ist üblicherweise eine Turbine.

Wie insbesondere in DE 38 37 670 A1 gezeigt, mündet der Saugschlauch horizontal in Fahrtrichtung rechts in den Sammelbehälter mit einem Abstand zur Mittelachse des Fahrzeugs. Der Saugschlauch kann vom Führungsarm zur Seite ausgeschwenkt werden, und so an öffentlichen Straßen leicht seitlich im Bürgersteig gelegene Versorgungsleitungen zu Häusern freilegen. In Einbahnstraßen muss der Bagger dann bei linksgelegenen Baustellen der Fahrtrichtung entgegengesetzt parken, um die Baustelle zu erreichen.

Aufgabe der Erfindung ist, eine sichere Anfahrt des Saugbaggers im Straßenverkehr zu ermöglichen.

Die Aufgabe wird durch einen wie im Anspruch 1 definierten Saugbagger gelöst.
[A1] Durch diese Maßnahme ist der Führungsarm von der linken zur rechten Saugbaggerseite verfahrbar, so dass der Saugbagger auch in Einbahnstraßen in richtiger Fahrtrichtung einfahren kann. Damit ist er sogar im Links- oder Rechtsverkehr einsetzbar. Die Saugrüssellänge muss nicht vergrößert werden, wenn zwei Öffnungen zum Unterdruckbehälter vorgesehen werden. Denn durch die Verlagerbarkeit des Führungsarms ist der Saugrüssel an eine der beiden Öffnungen auf der linken oder rechten Seite des Saugbaggers alternativ anschließbar.
   Die Drehachse des Führungsarms ist mittels eines horizontal wirkenden Linearantriebs und/oder mittels eines um eine weitere vertikale Kragarmachse schwenkbaren Kragarms bewegbar ausgebildet.
   Üblicherweise kann dies über eine tragbare Fernsteuerung geschehen. Der Linearantrieb ist platzsparend.
   Wenn der Führungsarm um eine weitere vertikale Achse bewegbar von einer Fahrzeugseite auf die andere Fahrzeugseite zusätzlich oder alternativ klappbar ausgebildet ist, hat der Saugrüssel eine besonders große Reichweite. Sowohl die Linearführung als auch die weitere Achse des Kragarms erlauben Reichweiten, die auch über Gräben hinaus noch Fundamentgruben für Masten ausheben können.
[A2] Sinnvollerweise ist eine Verriegelung und/oder Anschläge vorgesehen zur Bewegungsbegrenzung oder Arretierung des Kragarms und/oder des Linearantriebs relativ zum Saugbagger, so dass die Kragarmachse und/oder der Linearantrieb in einer rechten- oder linken Endlage am Saugbagger fixierbar ausgebildet ist. Die Verriegelung verhindert ein ungesichertes Bewegen des Kragarms in den Verkehrsfluss und erhöht damit die Arbeitssicherheit. Wenn eine Verriegelung vorgesehen ist, werden hydraulische oder pneumatische Sicherungen unterstützt. Gegenüber einer reinen Motorblockade, ist eine reib- oder formschlüssige Verriegelung eine einfache und sichere Arretierung. Mittels einer mechanischen Verriegelung, welche über einen Druckknopf oder als Schalter eines elektrischen Kreislaufes ausgebildet ist, ist eine Kontrolle des Fahrzeugzustandes umsetzbar. Ohne eingeschlagenen Bolzen, unterbindet z.B. die Fahrzeugelektronik das Starten des Fahrzeuges.
[A3] Der Arbeitsbereich des Saugbaggers wird dadurch erhöht, dass zwei Öffnungen beiderseits der Fahrzeugmittelachse zum Sammelbehälter für die Aufnahme eines Saugrüsselendes vorgesehen sind, wobei die beiden Öffnungen vorzugsweise auf/in dem Saugbaggerdach vorgesehen sind. Wenn zwei Öffnungen, jeweils in gleichem Abstand zur Fahrzeugmittelachse des Saugbaggers vorgesehen sind, ist der Saugrüssel umsteckbar und hat dieselbe Reichweite zu beiden Seiten des Fahrzeugs. In Abhängigkeit der Betriebsweise des Saugbaggers mit Rechts- oder Linksanordnung des Führungsarms ist der Saugrüssel umsteckbar. Dazu sind die Öffnungen wahlweise mit Schiebern verschließbar ausgebildet.
[A4] In weiterer Ausgestaltung des Saugbaggers ist vorgesehen, dass für den Führungsarm eine vertikale, seitlich der Fahrzeuglängsachse angeordnete Begrenzungsfläche seines Arbeitsbereichs vorgesehen ist. Diese Begrenzungsfläche des Arbeitsbereichs ist nicht gegenständlich zu verstehen, sondern betrifft die Anordnung von Anschlägen oder Schwenkwinkelbegrenzern, die verhindern, dass der Saugrüssel versehentlich in unsichere Bereiche, wie beispielsweise in Verkehrsflächen hineinreicht. Eine solche Begrenzungsfläche kann auch durch eine Steuerung mit Sensoren und Aktuatoren verwirklicht werden. Dabei melden die Sensoren die aktuelle Lage der Teile des Führungsarmes bzw. den Zustand der Aktuatoren, wie Motoren oder Hydraulikzylinder. Bei Erreichen vorgegebener Grenzwerte verhindert die Steuerung dann das Überfahren bestimmter Positionen.
[A5] Mit Vorteil kann auch nur eine Öffnung für den Saugschlauch mittig in Richtung der Fahrzeuglängsachse angeordnet sein, weil dann das seitenabhängige Umstecken des Saugschlauchs entfällt. Die Öffnung ist dann etwas weiter im vorderen Bereich im Dach des Sammelbehälters angeordnet, wodurch sich die Länge des Saugschlauches etwas erhöht. Durch diese Verlängerung, können die zusätzlichen Biegungen des Schlauches ermöglicht werden. Die Richtung ermöglicht es, den Transport des groben Sauggutes bis in einen am Heck angeordneten Sammelbehälter zu führen.
[A6] Der Führungsarm kann weit zur Fahrzeugseite ausladen, da der Führungsarm mindestens vier Armsegmente und mindestens vier Gelenke mit horizontaler Gelenkachse aufweist. Die Länge dieser Armsegmente entspricht dann in etwa der maximalen Ausladung, da das erste Armsegment mit einem Gelenk am oberen Ende der vertikalen Drehachse des schwenkbaren Führungsarms befestigt ist.
[A7] Für den Fall, das noch größere Entfernungen erreicht werden müssen, können auch mehr Segmente vorgesehen werden. Dabei ist es von Vorteil, wenn mindestens eine horizontale Gelenkachse im Ruhezustand des Führungsarms in einem Winkel zur Richtung der Fahrzeuglängsachse angeordnet ist oder dass mindestens ein Armsegment in einer anderen Ebene angeordnet ist als mindestens eines der übrigen Armsegmente. Durch diesen Winkel oder den Versatz der Armsegmente der horizontalen Gelenkachse zur Fahrzeuglängsachse können mehrere Gelenksegmente sich überlappend in den Ruhezustand bewegen, so dass dadurch eine wendelartige Anordnung der Gelenksegmente des Führungsarms und damit auch des Saugschlauches möglich wird.
[A8] Die Vorteile des Saugbaggers kommen besonders zur Geltung, wenn der Saugbagger einen Schienenfahrgestell aufweist, mit dem er vorzugsweise selbstfahrend sich auf Schienen bewegen kann und damit auch mit seinem Saugschlauch seitlich der Schienen in einem Abstand eingesetzt werden kann, bei dem die Fundamente für Signalanlagen oder Versorgungsleitungen ausgehoben werden müssen.
[A9] Alternativ kann der Saugbagger auch auf einem Waggon angeordnet sein und ein eigenes Fahrgestell besitzen. In diesem Fall kann das aufgenommene Sauggut dann direkt auf den Waggon beispielsweise aus einem heckseitig angeordneten Sammelbehälter auf die Ladeplattform des Waggons abgeladen werden oder durch den Boden auf die Ladefläche des Waggons abgesetzt werden. Nach dem Absetzen kann der Saugbagger dann auf der Ladefläche sich weiterbewegen und eine neue Fundamentgrube ausheben.
[A10] Für das Entleeren des groben Sauggutes beispielsweise auf einem Waggon ist es von Vorteil, dass in einer weiteren Ausgestaltung der Saugbagger an seinem heckseitigen Ende einen Sammelbehälter für grobes Sauggut aufweist, der in Richtung der Fahrzeuglängsachse entleerend ausgebildet ist.
[A11] Zum Absetzen von feinerem Sauggut ist vorgesehen, dass der Saugbagger einen Feingutsammelbehälter aufweist, der eine Bodenentleerung aufweist. Nach dem Entleeren, kann der Bagger dann auf einen anderen Waggon fahren und das aufgenommene Sauggut kann mit dem zuvor befahrenen Waggon abtransportiert werden.

Eine bevorzugte Ausführungsform der Erfindung wird beispielhaft anhand einer Zeichnung erläutert. Die Figuren der Zeichnung zeigen im Einzelnen:
- Figur 1:: eine linksseitige Ansicht des erfindungsgemäßen Saugbaggers mit Sammelbehälter, geschlossenem Deckel und Führungsarm,
- Figur 2:: eine heckseitige Ansicht des Saugbaggers, wobei der Führungsarm in Mittelstellung gezeigt ist,
- Figur 3:: eine Aufsicht auf den Saugbagger mit Öffnungen im Fahrzeugdach, Saugschlauch und dem Führungsarm in Mittelstellung,
- Figur 4:: eine linksseitige Ansicht des Saugbaggers mit Sammelbehälter, geschlossenem Deckel und einem schwenkbaren Führungsarm,
- Figur 5:: eine Heckansicht des erfindungsgemäßen Saugbaggers mit Führungsarm in Mittelstellung,
- Figur 6:: eine Aufsicht auf den Saugbagger, wobei der Kragarm mit Führungsarm in einer Mittelstellung gezeigt ist,
- Figur 7:: eine Seitenansicht einer alternativen Ausgestaltung des Saugbaggers als Kettenfahrzeug ohne Fahrerkabine,
- Figur 8:: eine Heckansicht des Saugbaggers gemäß Figur 7,
- Figur 9:: einen Vertikalschnitt quer zur Fahrzeuglängsachse gemäß Schnittlinie B-B in Figur 7,
- Figur 10:: einen weiteren Vertikalschnitt quer zur Fahrzeuglängsachse gemäß Schnittlinie A-A in Figur 7 und
- Figur 11:: eine Aufsicht auf den Saugbagger gemäß Figur 7 und
- Figur 12:: eine perspektivische Ansicht des Saugbaggers.

Die Figuren 1 bis 6 zeigen den erfindungsgemäßen Saugbagger 1 in unterschiedlichen Ausführungsformen mit linear bewegbarem und/oder schwenkbarem Führungsarm.

Figur 1 zeigt einen Saugbagger 1 in einer Seitenansicht in Fahrtrichtung gesehen von links.

Der Führungsarm 5 ist ein Getriebe aus mehreren Gelenken und Armsegmenten 14a, 14b, 14c und 14d, welche über eine Motorik, z.B. Hydraulik verfahrbar ist. Die Motorik ist dabei sowohl vom Führerhaus, als auch per Fernbedienung zu steuern. Sinnvollerweise ist die Steuerung der Motorik in eine bekannte tragbare Bauchladenfunkbedienung integriert. Die Armsegmente 14a, 14b, 14c und 14d sind mittels Gelenke miteinander verbunden und durch die Hydraulikeinheiten 15 bewegbar, so dass durch den vom Führungsarm 5 geführten Saugrüssel 4 und dessen Saugrüsselende 36 ein weiter Arbeitsbereich erfasst wird. Über den Führungsarm 5 ist der Saugrüssel 4 verfahrbar. Der Führungsarm 5 ist mittels einer motorisch betriebenen Schwenkvorrichtung 16 mit vertikaler Schwenkachse an den Saugbagger 1 angelenkt. Die Schwenkvorrichtung 16 ist eine motorisch bewegbare senkrechte Welle zwischen Saugbagger 1 und Führungsarm 5.

Die Anbringung des Führungsarms verfügt über unterschiedliche Freiheitsgrade. Im vorliegenden Fall besitzt die Schwenkvorrichtung 16 eine Rotationsmöglichkeit um ihre vertikale Achse 6, da sie mittels des Motors 18 drehbar ist. Zusätzlich besteht durch den Linearantrieb 7 zusammengesetzt aus einer Zahnstange und einem Zahnrad, das durch Motor 18 angetrieben ist, die Möglichkeit, die gesamte Schwenkvorrichtung horizontal zu verschieben.

Figur 2 zeigt, dass der Linearantrieb 7 aus einer oberen Führung 21 und einer unteren Führung 22 besteht. Der Führungsarm 5 ist somit von der linken Saugbaggerseite 23 auf die rechte Saugbaggerseite 24 und umgekehrt entlang dieser Führungen 22 verfahrbar. Figur 2 zeigt den Führungsarm 5 ohne eingelegten Saugschlauch 4. Um beispielsweise eine Fundamentgrube auf der linken Seite auszuheben, ist der Führungsarm 5 auf die linke Saugbaggerseite 23 mittels des Linearantriebs 7 zu verschieben.

Der Saugschlauch 4 ist dann mit der linken Öffnung 10 zu verbinden. Der Schieber 13 der rechten Öffnung ist in diesem Fall zu verschließen und der Schieber 13 der linken Öffnung ist zu öffnen. In der Zeichnung ist die linkseitige Öffnung geschlossen und die rechte geöffnet dargestellt. Soll das Fahrzeug beispielsweise in einem Land mit Rechtsverkehr benutzt werden, muss zur Umrüstung nur der Führungsarm 5 auf die rechte Saugbaggerseite 24 verschoben und der Saugrüssel 4 von der linken Öffnung 10 an die rechte Öffnung 10 angeschlossen werden.

Figur 3 zeigt die alternativen Anschlussmöglichkeiten des Schlauchs in einer Aufsicht. Der Schieber 13 zum Schließen der linken Öffnung 10 verhindert den Eintritt von Falschluft.

Figur 4 zeigt einen Saugbagger 1 mit einem schwenkbar an einem Kragarm 12 gelagerten Führungsarm 5. Der Führungsarm 5 ist wie zuvor an einer Schwenkvorrichtung 16 im Bereich 17 angelenkt. Die Schwenkvorrichtung 16 ist über zwei Kragarme 12 mit dem Saugfahrzeug 1 verbunden. Die Lager 37 der vertikalen Schwenkachse 8 der Kragarme 12 sind fahrzeugseitig angebracht. Der Führungsarm 5 ist somit sowohl um die Schwenkachse 8 an der Rückseite des Saugbaggers 1 als auch um die Achse 6 des

Führungsarmes schwenkbar. Zusätzlich ist die Befestigung der Lager 37 an dem horizontalen Linearantrieb 7 gemäß Figur 2 möglich, um eine größere Einsatzdistanz zu überbrücken.

Figur 5 zeigt die Heckansicht eines Saugbaggers mit schwenkbaren Führungsarm 5 in Mittelstellung analog zur Darstellung in Figur 2.

Figur 6 zeigt einen Saugbagger mit einem an einem Kragarm angelenkten schwenkbaren Führungsarm 5 als Draufsicht.

In Figur 7 ist eine alternative Ausführungsform eines Saugbaggers ohne Fahrerkabine als Ansicht der linken Seite dargestellt. In diesem Fall wird als Heck 31 die mit dem Saugrüssel bestückte Seite bezeichnet. Die andere Seite wird somit als Bug 30 bezeichnet. Das an dem Heck 31 eingetretene Sauggut wird aus dem Saugbagger 1 am Bug 30 entleert. In diesem Fall ist der Saugbagger 1 auf einem Fahrgestell mit einer Kette 39 angeordnet, so dass er sich beispielsweise auf der Ladefläche 40 eines Waggons, der nicht näher dargestellt ist, bewegen kann.

Als Fahrtrichtung 41, soll somit analog zu Saugbaggern im Straßenverkehr die übliche Verkehrsrichtung bezeichnet werden, bei der das Führerhaus vorne und der Saugschlauch hinten vorgesehen wird. Aus diesem Grunde werden auch im Straßenverkehr bewegbare Saugbagger mit zeitlichen Entleerungen für das Sauggut vorgesehen. Während der Eintritt des Saugrohres durch den Saugschlauch 4 vorweg erfolgt.

Bei dem in Figur 4 dargestellten Saugbagger wird das Sauggut durch den Saugschlauch 4 durch eine mittig gelegenen Öffnung 10 als Dach 42 ausgebildeten Luftleitkasten zu einem am Bug gelegenen Sammelbehälter 43 geleitet und seitlich des Luftleitgehäuses 44 in die Filterkammer 45 nach unten umgelenkt, wo es nach Austritt aus den Filtern 46 nach oben geleitet wird, um durch eine Austrittsöffnung 47 in die erste Stufe eines Saugventilators einzutreten, von wo aus es dann durch die zweite Stufe des Saugventilators 49 nach oben über das Dach ausgestoßen wird.

Der Sammelbehälter 43 weist zur Entleerung am Bug 30 eine Klappe 50 auf, die von Hydraulikeinheit 51 zu öffnen und zu schließen ist. Das durch die Filter 46 abgeschiedene feinere Sauggut, wird in einen Sammelbehälter 52 aufgefangen, der durch die am Boden des Sammelbehälters 52 gelegenen Klappen zu entleeren ist.

Die zu den in Figur 7 bezeichneten Schnittebenen a-a und b-b gehörenden Schnitten sind als Ansichten in Figur 10 bzw. Figur 9 dargestellt. Aus diesen Schnitten gehen weitere Details des Saugluftweges hervor. In Figur 10 ist die in der Mittelebene 53 gelegene Öffnung 10 für den Eintritt der Saugluft in das Luftleitgehäuse gezeigt. Aus diesem tritt die durch den Saugrüssel gesaugte Luft durch die Öffnung 47 aus und in die in Figur 9 dargestellte erste Stufe 8 des Saugventilators ein. Die Laufräder der beiden Stufen des 48 und 49 des Saugventilators sind auf zwei parallelen Wellen 54 gelagert und werden gemeinsam auf geeignete Weise angetrieben. Die beiden in Figur 10 sichtbaren Hydraulikeinheiten 51, dienen zum Bewegen, das heißt zum Öffnen- und Schließen der am Boden des Sammelbehälters 52 vorgesehene Klappen 55. Durch diese Klappen kann das in Sammelbehälter 52 gesammelte feinere Sammelgut bei Bedarf nach unten auf die Ladefläche 40 des Waggons entleert werden.

Figur 8 zeigt die Heckansicht des Baggers mit Führungsarm und Saugschlauch 4 in Ruhestellung. Der Führungsarm 5 besteht aus mehreren Armsegmenten 14a, 14b, 14c, 14d deren addierten Gelenkabstände in etwa die mögliche maximale Entfernung von der Schwenkvorrichtung 16 angeben. Die in Figur 8 dargestellten Gelenke 56 weisen gemeinsam eine horizontale parallel zur Fahrtrichtung 41 beziehungsweise zur Fahrzeugmittelebene angeordnete Richtung auf. Dadurch liegen die einzelnen Armsegmente 14a, 14b, 14c, 14d parallel zu einer Ebene, die senkrecht zur

Fahrzeuglängsachse ausgerichtet ist. Da die einzelnen Armsegmente 14 in die dargestellte Ruhelage geknickt werden, ist deren Gesamtlänge beschränkt, wenn sie das Querschnittsprofil des Fahrzeugs nicht überschreiten sollen.

Um diese Begrenzung zu überwinden, können auch eines oder mehrere der Gelenkachsen mit einem Winkel so zur Fahrzeuglängsachse angeordnet, dass sie ähnlich einer Wendel sich in Fahrzeuglängsrichtung überlappen können.

Der Führungsarm 5 ist wie in Figur 7 dargestellt an zwei horizontalen Führungen 57 quer zur Fahrzeugmittelebene 53 verschieblich. Diese Horizontalführungen sind an einem stabilen Rahmen 58 befestigt, der aus dem horizontalen Längsträger 59, der Vertikalstrebe 60 dem schrägen Ausleger 61 gebildet wird. Da der in Figur 7 dargestellte Saugbagger nur mit einer tragbaren Fernsteuerung betrieben wird, kann auf eine Fahrerkabine verzichtet werden.

Mit Hilfe des Fahrgestells 38 kann sich der Saugbagger auf der Ladefläche 40 eines abgestellten Waggons selbsttätig bewegen und so beim Arbeiten die geeignete Betriebsposition für das Ausheben einer Fundamentgrube eines Signalmastes anfahren. Das beim Ausheben der Grube angefallene Sauggut, das in die Sammelbehälter 43 und 52 gelangt, wird anschließend durch Öffnen der Bodenklappe des Sammelbehälters 52 nach unten auf die Ladefläche 40 oder durch Öffnen der Klappe 50 des Sammelbehälters 43 entleert. Anschließend kann der Saugbagger mit leeren und wieder betriebsbereiten Sammelbehältern entweder in dieser Position weiter arbeiten oder über eine geeignete Brücke auf den benachbarten Waggon fahren, um von dort weiter zu arbeiten. Das angefallene Sauggut wird mit dem zuvor verlassenen Waggon abtransportiert.

Durch geeignete Steuerungsmaßnahmen wird der Arbeitsbereich des Führungsarms durch eine Begrenzungsfläche 62 begrenzt. Dadurch wird ein ungewolltes Überfahren dieser Begrenzungsfläche mit dem Saugschlauch verhindert. Dies ist insbesondere bei Arbeiten im Gleiskörper oder in der Nähe des Gleiskörpers im Bahnbereich von Bedeutung, damit ausreichend Sicherheitsabstand zu passierenden schienengeführten Fahrzeugen gehalten werden kann. Die Begrenzungsfläche 62 ist umschaltbar, so dass sie entweder auf die eine Seite oder auf die andere Seite des Saugbaggers gelegt werden kann. Dies kann auch durch mechanische Elemente verwirklicht werden, bei denen entsprechende Bolzen oder Anschläge, die vorzugsweise schaltbar sind, an geeigneten Stellen vorgesehen werden.

Zusätzlich kann auch eine horizontale Begrenzungsfläche des Arbeitsbereichs vorgesehen werden, um Kollisionen mit der Oberleitung wirksam zu verhindern. Durch Kombinationen von horizontaler Begrenzungsfläche 63 und vertikaler Begrenzungsfläche 62 kann so auch ein Begrenzungsprofil für den Arbeitsbereich des Saugschlauches 4 erzeugt werden, das bei eingeschalteten Begrenzungsflächen das Verfahren des Saugschlauches 4 nur innerhalb dieses Profils erlaubt.

Damit steht ein Saugbagger zur Verfügung, der mit großer Reichweite Fundamentgruben abseits der Fahrzeugmittelebene erreicht und sicher sowohl im Bereich schienengeführter Verkehrssysteme als auch im Straßenverkehr einsetzbar ist. Er ist dabei besonders einfach von Rechtsauf Linksverkehr umzustellen.

### Bezugszifferliste:

1 Saugbagger
2 Saugturbinen
3 Sammelbehälter
4 Saugschlauch
5 Führungsarm
6 Achse
7 Linearantrieb
8 Weitere vertikale Achse
9 ---
10 Öffnung
11 Saugbaggerdach
12 Kragarm
13 Schieber
14a, 14b, 14c, 14d Armsegmente
15 Hydraulikeinheiten
16 Schwenkvorrichtung
17 Anlenkbereich
18 Motor
19 Haltearme
20 Motor
21 Obere Führung des Linearantriebs
22 Untere Führung des Linearantriebs
23 Linke Saugbaggerseite
24 Rechte Saugbaggerseite
25 ---
26 ---
27 Fahrzeugbreite
28a, 28b Fahrzeughöhe
28c Gesamtfahrzeughöhe
29 Fahrzeuglängsachse
30 Bug
31 Heck
32 Grobgutsammelbehälter
33 Feingutsammelbehälter
34 Begrenzungsfläche
35 Armsegmente
36 Saugrüsselende
37 Lager
38 Fahrgestell
39 Kette
40 Ladefläche
41 Fahrtrichtung
42 Dach
43 Sammelbehälter
44 Luftleitgehäuse
45 Filterkammer
46 Filter
47 Austrittsöffnung
48 Saugventilator 1. Stufe
49 Saugventilator 2. Stufe
50 Klappe
51 Hydraulikeinheit
52 Sammelbehälter
53 Mittelebene
54 Ventilatorwelle
55 Klappe
56 Gelenke
57 Horizontalführungen
58 Rahmen
59 Fahrzeuglängsträger
60 Vertikalstrebe
61 Ausleger
62 Begrenzungsfläche
63 horizontale Begrenzungsfläche
64 Gelenkachse

## Patentansprüche

1. Saugbagger (1) zum Aufnehmen von Sauggut, wie Erdreich an erdverlegten Leitungen oder Schlämme, mit einem pneumatischen Saugaggregat (2) zur Erzeugung eines Saugluftstroms, das an einem Sammelbehälter (3) angeschlossen ist, in welchen ein Saugschlauch (4) mündet, wobei der Saugschlauch (4) von einem um eine vertikale Drehachse (6) schwenkbaren Führungsarm (5) beweglich gehalten ist, wobei der Führungsarm (5) mindestens vier Armsegmente (14) und mindestens vier Gelenke (56) mit horizontaler Gelenkachse (64) aufweist, **dadurch gekennzeichnet, dass** die vertikale Drehachse (6) des Führungsarms (5) quer zur Fahrzeuglängsachse horizontal bewegbar, insbesondere von einer Saugbaggerseite zur anderen bewegbar, ausgebildet ist und mittels eines horizontal wirkenden Linearantriebs (7) und/oder mittels eines um eine weitere vertikale Kragarmachse (8) schwenkbaren Kragarms (12) bewegbar ausgebildet ist.

2. Saugbagger (1) nach Anspruch 1, **dadurch gekennzeichnet, dass** eine Verriegelung und/oder Anschläge vorgesehen sind zur Bewegungsbegrenzung oder Arretierung des Kragarms (12) und/oder des Linearantriebs (7) relativ zum Saugbagger (1), so dass die Kragarmachse (8) und/oder der Linearantrieb (7) in einer rechten- oder linken Endlage am Saugbagger (1) begrenzt bewegbar oder fixierbar ausgebildet ist.

3. Saugbagger (1) nach einem oder mehreren der vorhergehenden Ansprüche, **dadurch gekennzeichnet, dass** zwei Öffnungen (10) zum Sammelbehälter beiderseits einer Fahrzeuglängsachse (29) für die Aufnahme eines Saugrüsselendes (4) vorgesehen sind, wobei die beiden Öffnungen (10) vorzugsweise auf/in dem Saugbaggerdach (11) vorgesehen sind, und, insbesondere mittels Schiebern (13), verschließbar ausgebildet sind.

4. Saugbagger (1) nach einem oder mehreren der vorhergehenden Ansprüche, **dadurch gekennzeichnet, dass** für den Führungsarm (5) mindestens eine vertikale seitlich der Fahrzeuglängsachse (29) angeordnete Begrenzungsfläche (34) seines Arbeitsbereichs vorgesehen ist.

5. Saugbagger (1) nach einem oder mehreren der vorhergehenden Ansprüche, **dadurch gekennzeichnet, dass** eine Öffnung (10) für den Saugschlauch mittig in Richtung der Fahrzeuglängsachse (29) angeordnet ist.

6. Saugbagger (1) nach einem oder mehreren der vorhergehenden Ansprüche, **dadurch gekennzeichnet, dass** im Ruhezustand des Führungsarms mindestens eine horizontale Gelenkachse (64) in einem Winkel zur Richtung der Fahrzeuglängsachse (29) angeordnet ist oder dass mindestens ein Armsegment in einer anderen Ebene angeordnet ist, als mindestens eines der übrigen Armsegmente.

7. Saugbagger (1) nach einem oder mehreren der vorhergehenden Ansprüche, **dadurch gekennzeichnet, dass** der Saugbagger ein Schienenfahrgestell aufweist.

8. Saugbagger (1) nach einem oder mehreren der vorhergehenden Ansprüche, **dadurch gekennzeichnet, dass** der Saugbagger auf einem Waggon angeordnet ist und ein eigenes Fahrgestell (38) besitzt.

9. Saugbagger (1) nach einem oder mehreren der vorhergehenden Ansprüche, **dadurch gekennzeichnet, dass** der Saugbagger an seinem bugseitigen Ende (30) einen Sammelbehälter (32) für Grobgut aufweist, der in Richtung der Fahrzeuglängsachse (29) entleerend ausgebildet ist.

10. Saugbagger (1) nach einem oder mehreren der vorhergehenden Ansprüche, **dadurch gekennzeichnet, dass** der Saugbagger einen Feingutsammelbehälter (33) aufweist, der eine Bodenentleerung aufweist.

## Claims

1. Suction excavator (1) for taking up suctioned material, such as soil on buried pipelines or bulk slurries, with a pneumatic suction unit (2) for generating a suction air current connected to a collection container (3) into which opens out a suction hose (4), wherein the suction hose (4) is movably retained by a guide arm (5) that is swivellable about a vertical rotational axis (6), wherein the guide arm (5) comprises at least four arm segments (14) and at least four linkages (56) with horizontal linkage axis (64),
**characterized in that**
the vertical rotational axis (6) of the guide arm (5) is implemented such that it is horizontally movable transversely to the longitudinal axis of the vehicle, in particular from one suction excavator side to the other, and such that it is movable by means of a horizontally acting linear drive (7) and/or by means of a cantilever arm (12) that is swivellable about a further vertical cantilever arm axis (8).

2. Suction excavator (1) as in claim 1, **characterized in that** a locking mechanism and/or stops are provided for the motion limitation or detent of the cantilever arm (12) and/or the linear drive (7) relative to the suction excavator (1) such that the cantilever arm axis (8) and/or the linear drive (7) is implemented to be limitedly movable or fixedly in a right or a left end position on the suction excavator (1).

3. Suction excavator (1) as in one or several of the preceding claims, **characterized in that** two openings (10) to the collection container are provided on both sides of a vehicle longitudinal axis (29) for receiving a suction spout end, wherein the two openings (10) are preferably provided on/in the suction excavator roof (11), and, in particular, are implemented such that they are closable by means of slide gates (13).

4. Suction excavator (1) as in one or several of the preceding claims, **characterized in that** for the guide arm (5) at least one delimitation area (34), disposed vertically lateral to the vehicle longitudinal axis (29), of its operating range is provided.

5. Suction excavator (1) as in one or several of the preceding claims, **characterized in that** an opening (10) for the suction hose (4) is disposed centrally in the direction of the vehicle longitudinal axis (29).

6. Suction excavator (1) as in one or several of the preceding claims, **characterized in that** in the resting state of the guide arm at least one horizontal linkage axis (64) is disposed at an angle to the direction of the vehicle longitudinal axis (29) and that at least one arm segment is disposed in a plane other than at least one of the remaining arm segments.

7. Suction excavator (1) as in one or several of the preceding claims, **characterized in that** the suction excavator (1) comprises a rail-guided undercarriage.

8. Suction excavator (1) as in one or several of the preceding claims, **characterized in that** the suction excavator (1) is disposed on a wagon and comprises its own undercarriage (38).

9. Suction excavator (1) as in one or several of the preceding claims, **characterized in that** the suction excavator (1) comprises at its bow side (30) a coarse material collection container (32) that is implemented such as to discharge in the direction of the vehicle longitudinal axis (29).

10. Suction excavator (1) as in one or several of the preceding claims, **characterized in that** the suction excavator (1) comprises a fine material collection container (33) that comprises a bottom discharge means.

## Revendications

1. Excavateur à aspiration (1) destiné à recevoir des matériaux aspirés, telles que de la terre sur des canalisations enterrées ou des boues, l'excavateur à aspiration comprenant une unité d'aspiration pneumatique (2) qui est destinée à générer un flux d'air d'aspiration et qui est reliée à un récipient collecteur (3) dans lequel débouche un tuyau d'aspiration (4), le tuyau d'aspiration (4) étant maintenu de manière mobile par un bras de guidage (5) pouvant pivoter sur un axe de rotation vertical (6), le bras de guidage (5) comportant au moins quatre segments de bras (14) et au moins quatre articulations (56) pourvues d'un axe d'articulation horizontal (64),
**caractérisé en ce que**
l'axe de rotation vertical (6) du bras de guidage (5) est conçu pour être déplaçable horizontalement et transversalement par rapport à l'axe longitudinal du véhicule, en particulier pour être déplaçable depuis un côté de l'excavateur à aspiration à l'autre, et est conçu pour être déplaçable au moyen d'un entraînement linéaire (7) à action horizontale et/ou au moyen d'un autre bras en porte-à-faux (12) sur un axe de bras en porte-à-faux vertical (8).

2. Excavateur à aspiration (1) selon la revendication 1, **caractérisé en ce qu'**un dispositif de verrouillage et/ou des butées sont prévus pour limiter le mouvement ou le blocage du bras en porte-à-faux (12) et/ou de l'entraînement linéaire (7) par rapport à l'excavateur à aspiration (1), de sorte que l'axe de bras en porte-à-faux (8) et/ou l'entraînement linéaire (7) est conçu pour être fixé ou déplaçable de manière limitée dans une position d'extrémité droite ou gauche au niveau de l'excavateur à aspiration (1).

3. Excavateur à aspiration (1) selon l'une au moins des revendications précédentes, **caractérisé en ce que** deux ouvertures (10) sont prévues pour recevoir une extrémité de trompe aspirante (4) des deux côtés d'un axe longitudinal (29) par rapport au récipient collecteur, les deux ouvertures (10) étant prévues sur/dans le toit (11) de l'excavateur à aspiration et étant conçues de manière à pouvoir être fermées, en particulier au moyen de coulisseaux (13).

4. Excavateur à aspiration (1) selon l'une au moins des revendications précédentes, **caractérisé en ce qu'**il est prévu pour le bras de guidage (5) au moins une surface de limitation verticale (34) de sa zone de travail, laquelle surface de limitation est disposée latéralement par rapport à l'axe longitudinal (29) du véhicule.

5. Excavateur à aspiration (1) selon l'une au moins des revendications précédentes, **caractérisé en ce qu'**une ouverture (10) destinée au tuyau d'aspiration est ménagée de manière centrée dans la direction de l'axe longitudinal (29) du véhicule.

6. Excavateur à aspiration (1) selon l'une au moins des revendications précédentes, **caractérisé en ce que,** lorsque le bras de guidage est au repos, au moins un axe d'articulation horizontal (64) est disposé angulairement par rapport à la direction de l'axe longitudinal (29) du véhicule ou **en ce qu'**au moins un segment de bras est disposé dans un autre plan que celui d'au moins un des autres segments de bras.

7. Excavateur à aspiration (1) selon l'une au moins des revendications précédentes, **caractérisé en ce que** l'excavateur à aspiration comporte un bogie.

8. Excavateur à aspiration (1) selon l'une au moins des revendications précédentes, **caractérisé en ce que** l'excavateur à aspiration est disposé sur un wagon et possède son propre bogie (38).

9. Excavateur à aspiration (1) selon l'une au moins des revendications précédentes, **caractérisé en ce que** l'excavateur à aspiration comporte à son extrémité avant (30) un récipient collecteur (32) qui est destiné à des matériaux grossiers et qui est conçu pour se vider en direction de l'axe longitudinal (29) du véhicule.

10. Excavateur à aspiration (1) selon l'une au moins des revendications précédentes, **caractérisé en ce que** l'excavateur à aspiration comporte un récipient collecteur de matériaux fins (33) qui comporte un dispositif de vidage de fond.
